# EUROPÄISCHE PATENTSCHRIFT

(11) **EP 3 381 346 B1**
(45) Veröffentlichungstag und Bekanntmachung des Hinweises auf die Patenterteilung: **06.07.2022**
(21) Anmeldenummer: 17000538.3
(22) Anmeldetag: 31.03.2017
(51) Int. Cl.: A47L 15/00, A47L 15/42

(54) **KURZSPÜLPROGRAMM FÜR EINEN GESCHIRRSPÜLER**
SHORT WASHING PROGRAM FOR A DISH RACK
PROGRAMME DE LAVAGE COURT POUR UN LAVE-VAISSELLE

(43) Veröffentlichungstag der Anmeldung: 03.10.2018
(73) Patentinhaber: V-Zug AG, 6300 Zug (CH)
(72) Erfinder: HARTER, Vanja, 6414 Oberarth (CH); GAU, Ingo, 6317 Oberwil (CH)
(74) Vertreter: Sutter, Kurt

(56) Entgegenhaltungen:
- EP-A1- 2 762 052
- WO-A1-2006/082552
- WO-A1-2007/021137

## Beschreibung

### Gebiet der Erfindung

Die Erfindung betrifft einen Geschirrspüler, insbesondere einen Haushaltsgeschirrspüler, sowie ein Verfahren gemäss dem Oberbegriff der unabhängigen Ansprüche. Der Geschirrspüler umfasst einen Bottich zur Aufnahme von Geschirr und eine Heizvorrichtung zur Erwärmung von Prozesswasser. Weiter umfasst der Geschirrspüler eine Steuerung aufweisend ein Kurzreinigungsprogramm mit einer Heizphase zur Reinigung des Geschirrs.

### Hintergrund

In einem Einpersonenhaushalt können mehrere Tage vergehen bis der Geschirrspüler mit Geschirr vollständig beladen ist, sodass der Benutzer das Reinigungsprogramm auslöst. Bei einer solch langen Zeitspanne führt angeschmutztes Geschirr zu hygienischen Problemen. Im Allgemeinen zeigt sich, dass nach ca. zwei Tagen die mikrobielle Aktivität soweit fortgeschritten ist, dass deutliche Geruchsbildung entsteht und Schimmelbildung langsam sichtbar werden kann. Diesem Problem kann teilweise abgeholfen werden, indem der Benutzer die Türe des Geschirrspülers geöffnet lässt, damit ein Luftaustausch mit dem Raum stattfindet. Dies kann allerdings auch vergessen gehen oder gewisse Benutzer schliessen die Türe nach dem Einfüllen von neuem verschmutztem Geschirr immer.

WO 2006/082552 offenbart ein Kurzreinigungsprogramm, welches alle oder nur einige Schritte des Hauptwaschprogramms aufweist und mit einem Minimum an Energieverbrauch auskommt. Das Reinigungswasser kann während des Kurzreinigungsprogramms auf eine tiefe Temperatur aufgeheizt werden.

### Darstellung der Erfindung

Es ist Aufgabe der Erfindung, in einem Geschirrspüler eine geeignete Massnahme zur Verbesserung der Hygiene vorzusehen.

Diese Aufgabe wird vom Geschirrspüler gemäss dem unabhängigen Vorrichtungsanspruch erfüllt. Demgemäss umfasst der Geschirrspüler einen Bottich zur Aufnahme von Geschirr, eine Heizvorrichtung zum Heizen von Prozesswasser und eine Steuerung aufweisend ein Kurzreinigungsprogramm mit einer Heizphase zur Reinigung des Geschirrs. Die Steuerung ist dazu ausgestaltet, während des gesamten Kurzreinigungsprogramms das Prozesswasser nicht zu ersetzen und mittels der Heizvorrichtung das Prozesswasser während der Heizphase zu heizen. Die Steuerung ist dazu ausgestaltet, das Prozesswasser in der Heizphase zumindest teilweise auf mindestens 35°C aufzuheizen.

Unter einem Programm ist eine in sich geschlossene Einheit einer Folge von Anweisungen zu verstehen. Bei einem Geschirrspüler wird ein Programm insbesondere durch den Benutzer ausgelöst. Ein Programm stellt somit nicht eine Phase eines längeren und übergeordneten Programms dar. Vor und nach der Durchführung des Programms steht der Geschirrspüler normalerweise still.

Unter dem Merkmal "das Prozesswasser nicht zu ersetzen" ist grundsätzlich gemeint, dass sobald Prozesswasser aus dem Prozesswasserkreislauf abgelassen wird, darf kein neues Prozesswasser dem Prozesswasserkreislauf zugeführt werden. Wenn hiervon in geringen Wassermengen abgewichen wird, ist das Merkmal trotzdem noch erfüllt.

Die Heizphase entspricht derjenigen Phase, während derer die Heizvorrichtung aktiviert ist. Sie ist Bestandteil des Kurzreiniungsprogramms.

Mittels diesem Kurzreinigungsprogramm kann die Hygiene im Geschirrspüler verbessert werden. Ohne dass ein umfassendes Reinigungsprogramm durchlaufen werden muss, kann das Geschirr von Zeit zu Zeit mit aufgeheiztem Wasser grob abgewaschen werden, sodass der grösste Teil des Schmutzes mit verhältnismässig geringem Energieaufwand entfernt werden kann. Der Benutzer kann dieses Programm beispielsweise im Abstand von zwei bis drei Tagen durchführen, wobei das Geschirr nach Beendigung des Kurzreinigungsprogramms im Bottich verbleibt. Das umfassende, energieaufwändige Reinigungsprogramm führt der Benutzer erst dann durch, wenn der Geschirrspüler vollständig mit Geschirr beladen ist. Das Heizen des Prozesswassers ermöglicht auch, hartnäckigeren Schmutz vom Geschirr zu lösen.

Das Prozesswasser wird während des Kurzreinigungsprogramms nicht ausgewechselt. Damit handelt es sich um ein sogenanntes Ein-Bad Verfahren.

Auf eine nachgeschaltete Klarspülphase mit frischem Prozesswasser wird beim Kurzreinigungsprogramm verzichtet. Die Verschmutzung am Geschirr kann deshalb nicht vollständig entfernt werden. Dies ist auch nicht nötig, zumal das Kurzreinigungsprogramm lediglich dazu dient, den groben Schmutz vom Geschirr zu entfernen, um Geruchsbildungen im Bottich möglichst zu verhindern. Das Kurzreinigungsprogramm ist dafür im Verhältnis zum umfassenden Reinigungsprogramm energiesparender.

Die Steuerung ist dazu ausgestaltet, das Prozesswasser in der Heizphase zumindest teilweise auf mindestens 35°C, insbesondere mindestens 45°C, insbesondere mindestens 50°C, aufzuheizen. Je höher die Temperatur gewählt wird, umso einfacher lassen sich auch Fette am Geschirr entfernen. Dadurch kann die Geruchs- und Schimmelbildung noch besser vermieden werden.

Im Weiteren kann das Kurzreinigungsprogramm eine einzige Heizphase aufweisen. D.h. die Heizvorrichtung wird während des Kurzreinigungsprogramm nur einmal an- und ausgeschaltet. Kurze Unterbrechungen sind möglich. Dadurch wird das Prozesswasser mit einem möglichst geringen Energieaufwand geheizt.

In einer bevorzugten Ausführung kann die Steuerung derart ausgestaltet sein, dass während der Heizphase eine Temperatur des Prozesswassers monoton, insbesondere streng monoton, erhöht wird.

Mit Vorteil kann die Steuerung dazu ausgestaltet sein, dem Prozesswasser im Kurzreinigungsprogramm Reinigungsmittel zuzusetzen. Dadurch kann die Verschmutzung des Geschirrs noch besser entfernt werden.

Im Weiteren kann das Kurzreinigungsprogramm eine Betriebslänge von maximal 20 Minuten, insbesondere maximal 15 Minuten, insbesondere maximal 10 Minuten, aufweisen, und/oder die Steuerung kann dazu ausgestaltet sein, die Heizvorrichtung im Kurzreinigungsprogramm während mindestens 5 Minuten, insbesondere mindestens 7 Minuten, und/oder während maximal 10 Minuten, insbesondere maximal 8 Minuten zu betreiben. Aufgrund der kurzen Betriebslänge und durch den kurzen Betrieb der Heizvorrichtung verbraucht das Kurzreinigungsprogramm verhältnismässig wenig Energie.

In einer bevorzugten Ausführung kann der Geschirrspüler eine Frischwasserzufuhr aufweisen, wobei die Steuerung derart ausgestaltet ist, dass die Frischwasserzufuhr im Kurzreinigungsprogramm während eines einzigen Zeitabschnitts, insbesondere zu Beginn des Kurzreinigungsprogramms, geöffnet ist.

Mit Vorteil kann der Geschirrspüler eine Türe mit einem Türaufstosser aufweisen, wobei die Steuerung dazu ausgestaltet ist, die Türe unmittelbar oder mittelbar nach Beendigung der Heizphase mittels dem Türaufstosser aufzustossen, und/oder wobei die Steuerung dazu ausgestaltet ist, im Kurzreinigungsprogramm nur einen Bodenbereich zu reinigen.

Wird im Kurzreinigungsprogramm nur der Bodenbereich des Geschirrspülers gereinigt, so wird darauf verzichtet, das Geschirr über Sprüharme zu besprühen. Dabei wird davon ausgegangen, dass der grösste Teil der Verschmutzung von selbst vom Geschirr abfällt und im Bodenbereich landet. Deshalb genügt eine Reinigung des Bodenbereichs, um die Geruchs- und Schimmelbildung möglichst zu verhindern.

Im Weiteren kann die Steuerung dazu ausgestaltet sein, über eine Ausgabevorrichtung in Abhängigkeit einer Anzahl registrierter Türöffnungen, einer gemessenen Zeitdauer seit einem letzten Betrieb eines Geschirrspülprogramms, insbesondere des Kurzreinigungsprogramms, und/oder eines mittels einer Geruchssensorik detektierten Geruchsniveaus, eine Empfehlung zum Starten des Kurzreinigungsprogramms auszugeben. Beispielsweise wird dem Benutzer über eine optische Anzeige mitgeteilt, dass er das Kurzreinigungsprogramm durchführen soll. Optional ist es auch möglich, dass das Kurzreinigungsprogramm von der Steuerung automatisch gestartet wird.

In einer besonderen Ausführung kann die Steuerung neben dem Kurzreinigungsprogramm ein Hauptreinigungsprogramm aufweisen, welches eine Hauptreinigungsphase und eine Klarspülphase umfasst. Die Steuerung ist dazu ausgestaltet, zwischen Hauptreinigungsphase und Klarspülphase das Prozesswasser zu ersetzen, und insbesondere während der Klarspülphase dem Prozesswasser Klarspülmittel beizumischen.

Im Weiteren kann die Steuerung dazu ausgestaltet sein, in einem letzten Schritt im Kurzreinigungsprogramm mittels einer Trocknungsvorrichtung zu trocknen.

Die eingangs erwähnte Aufgabe wird auch von einem Verfahren gemäss dem unabhängigen Verfahrensanspruch gelöst. Demgemäss handelt es sich um ein Verfahren zur Reinigung von Geschirr in einem Geschirrspüler. Das Verfahren umfasst einen Bottich zur Aufnahme des Geschirrs, eine Heizvorrichtung zum Heizen von Prozesswasser und eine Steuerung aufweisend ein Kurzreinigungsprogramm zur Reinigung des Geschirrs. Das Prozesswasser wird während des gesamten Kurzreinigungsprogramms nicht ersetzt und es wird mittels der Heizvorrichtung während einer Heizphase geheizt. Das Prozesswasser wird im Kurzreinigungsprogramm während der Heizphase zumindest teilweise auf mindestens 35° geheizt.

Insbesondere wird das Prozesswasser im Kurzreinigungsprogramm während der Heizphase zumindest teilweise auf mindestens 45°C, insbesondere mindestens 50°C, aufgeheizt.

In einer bevorzugten Ausführungsform kann das Kurzreinigungsprogramm eine einzige Heizphase aufweisen und/oder wobei während der Heizphase eine Temperatur des Prozesswassers monoton, insbesondere streng monoton, erhöht wird.

Im Weiteren kann das Kurzreinigungsprogramm maximal 20 Minuten, insbesondere maximal 15 Minuten, insbesondere maximal 10 Minuten, dauern und/oder die Heizvorrichtung kann im Kurzreinigungsprogramm während mindestens 5 Minuten, insbesondere mindestens 7 Minuten, und/oder während maximal 10 Minuten, insbesondere maximal 8 Minuten betrieben werden.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 eine schematische Darstellung einiger Komponenten eines Geschirrspülers und
Fig. 2 den Verlauf eines Kurzreinigungsprogramms.

### Weg zur Ausführung der Erfindung

Der Haushalt-Geschirrspüler in Fig. 1 besitzt in bekannter Weise einen Bottich 1 zur Aufnahme von Geschirr. Im Innern des Bottichs 1 sind verschiedene Sprühmittel angeordnet, wie z.B. ein unteres Sprühmittel 2 und ein mittleres Sprühmittel 3 in Form von Sprüharmen und ein oberes Sprühmittel 4, um das Geschirr mit Prozesswasser zu besprühen bzw. zu beaufschlagen. Eine Zirkulationspumpe 5 dient dazu, das Prozesswasser über eine Zirkulationsleitung aus einem Bodenbereich 6 des Bottichs 1 zu den Sprühmitteln 2, 3 und 4 zu fördern. An der Zirkulationsleitung ist eine Heizvorrichtung 7 vorgesehen, um das Prozesswasser auf eine gewünschte Temperatur aufzuheizen.

Weiter weist das Gerät eine Ablaufpumpe 8 auf, mit welcher nicht mehr benötigtes Prozesswasser aus dem Bodenbereich 6 des Bottichs 1 abgepumpt werden kann, sowie eine Frischwasserzufuhr 11, um dem Haushalt-Geschirrspüler Frischwasser zuzuführen.

Die verschiedenen Aktoren des Geräts, insbesondere die Pumpen 5 und 8 sowie die Heizvorrichtung 7, werden von einer Steuerung 9 des Geräts gesteuert. Mit der Steuerung 9 ist ein Eingabemittel 10 verbunden, über welches der Benutzer dem Gerät Befehle erteilen und dessen Status einsehen kann. Weiterhin kann der Haushalt-Geschirrspüler eine Geruchssensorik 12 aufweisen, zum Detektieren eines Geruchsniveaus innerhalb des Bottichs, und/oder auch einen Reinigungsmitteltank 13, um dem Prozesswasser Reinigungsmittel zuzuführen.

Die Steuerung 9 besitzt mehrere Programme, über welche Verfahrensabläufe gesteuert werden können, beispielsweise ein Hauptreinigungsprogramm, ein wassersparendes, ein geschirrschonendes oder ein intensives Reinigungsprogramm sowie das nachfolgend beschriebene Kurzzeitprogramm.

Fig. 2 zeigt ein beispielhaft zu verstehendes Kurzreinigungsprogramm, gemäss welchem die Steuerung 10 die Komponenten des Geräts steuert. Das obere Diagramm zeigt die Prozesswassertemperatur T und das untere Diagramm zeigt die sich im Bottich befindliche Prozesswassermenge M.
- In einer ersten Phase des Kurzreinigungsprogramms, ca. während der ersten Minute, wird das Prozesswasser dem Bottich über die Frischwasserzufuhr 11 zugeführt. Die Gesamtwassermenge beträgt beispielsweise zwischen 2.5 bis 6 Liter.
- Sobald das Prozesswasser fertig eingelassen wurde, aktiviert die Steuerung 9 die Heizvorrichtung 7, um das Prozesswasser zu heizen. Gleichzeitig pumpt die Pumpe 5 das Prozesswasser im Prozesswasserkreislauf, sodass das Prozesswasser einerseits an der Heizvorrichtung 7 vorbeigeführt wird und andererseits das Prozesswasser auf das Geschirr mittels den Sprühmitteln 2, 3, 4 aufgesprüht wird. Zu diesem Zeitpunkt kann auch vom Reinigungsmitteltank 13 dem Prozesswasser Reinigungsmittel zugeführt werden.
- Das Prozesswasser wird ca. während 8 bis 10 Minuten geheizt bis eine Prozesswassertemperatur von 50°C erreicht ist. Die Prozesswassertemperatur wird dabei monoton bzw. kontinuierlich erhöht.
- Unmittelbar nach Erreichen der Maximaltemperatur aktiviert die Steuerung 9 die Ablaufpumpe 8, um das Prozesswasser aus dem Bottich abzulassen.
- Nachdem das Prozesswasser vollständig abgelassen wurde, wird die Türe des Geschirrspülers aufgestossen und das Kurzreinigungsprogramm ist beendet. Alternativ könnte die Türe auch geschlossen bleiben und das Geschirr würde mittels einer Trocknungsvorrichtung getrocknet werden.

In einer besonderen Ausführung des Geschirrspülers, bei welchem während des Kurzreinigungsprogramms nur der Bodenbereich 6, aber nicht das Geschirr, gereinigt wird, kann das Prozesswasser mit geringer Geschwindigkeit lediglich durch das untere Sprühmittel 2 geführt werden.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. Geschirrspüler, insbesondere ein Haushaltsgeschirrspüler, umfassend
- einen Bottich (1) zur Aufnahme von Geschirr,
- eine Heizvorrichtung (7) zum Heizen von Prozesswasser,
- eine Steuerung (9) aufweisend ein Kurzreinigungsprogramm mit einer Heizphase zur Reinigung des Geschirrs,
wobei die Steuerung (9) dazu ausgestaltet ist, während des gesamten Kurzreinigungsprogramms das Prozesswasser nicht zu ersetzen und mittels der Heizvorrichtung (7) das Prozesswasser während der Heizphase zu heizen,
**dadurch gekennzeichnet, dass** die Steuerung (9) dazu ausgestaltet ist, das Prozesswasser in der Heizphase zumindest teilweise auf mindestens 35°C aufzuheizen.

2. Geschirrspüler nach Anspruch 1, wobei die Steuerung (9) dazu ausgestaltet ist, das Prozesswasser in der Heizphase zumindest teilweise auf mindestens 45°C, insbesondere mindestens 50°C, aufzuheizen.

3. Geschirrspüler nach einem der vorangehenden Ansprüche, wobei das Kurzreinigungsprogramm eine einzige Heizphase aufweist.

4. Geschirrspüler nach einem der vorangehenden Ansprüche, wobei die Steuerung (9) dazu ausgestaltet ist, während der Heizphase eine Temperatur des Prozesswassers monoton, insbesondere streng monoton, zu erhöhen.

5. Geschirrspüler nach einem der vorangehenden Ansprüche, wobei die Steuerung (9) dazu ausgestaltet ist, dem Prozesswasser im Kurzreinigungsprogramm Reinigungsmittel zuzusetzen.

6. Geschirrspüler nach einem der vorangehenden Ansprüche, wobei das Kurzreinigungsprogramm eine Betriebslänge von maximal 20 Minuten, insbesondere maximal 15 Minuten, insbesondere maximal 10 Minuten, aufweist,
und/oder wobei die Steuerung (9) dazu ausgestaltet ist, die Heizvorrichtung (7) im Kurzreinigungsprogramm während mindestens 5 Minuten, insbesondere mindestens 7 Minuten, und/oder während maximal 10 Minuten, insbesondere maximal 8 Minuten zu betreiben.

7. Geschirrspüler nach einem der vorangehenden Ansprüchen, aufweisend eine Frischwasserzufuhr (11) und wobei die Steuerung (9) derart ausgestaltet ist, dass die Frischwasserzufuhr (11) im Kurzreinigungsprogramm während eines einzigen Zeitabschnitts, insbesondere zu Beginn des Kurzreinigungsprogramms, geöffnet ist.

8. Geschirrspüler nach einem der vorangehenden Ansprüche,
- aufweisend eine Türe mit einem Türaufstosser, wobei die Steuerung (9) dazu ausgestaltet ist, die Türe unmittelbar oder mittelbar nach Beendigung der Heizphase mittels dem Türaufstosser aufzustossen, und/oder
- wobei die Steuerung (9) dazu ausgestaltet ist, im Kurzreinigungsprogramm nur einen Bodenbereich (6) zu reinigen.

9. Geschirrspüler nach einem der vorangehenden Ansprüche, wobei die Steuerung (9) dazu ausgestaltet ist, über eine Ausgabevorrichtung in Abhängigkeit
- einer Anzahl registrierter Türöffnungen,
- einer gemessenen Zeitdauer seit einem letzten Betrieb eines Geschirrspülprogramms, insbesondere des Kurzreinigungsprogramms, und/oder
- eines mittels einer Geruchssensorik (12) detektierten Geruchsniveaus,
eine Empfehlung zum Starten des Kurzreinigungsprogramms auszugeben.

10. Geschirrspüler nach einem der vorangehenden Ansprüche, wobei die Steuerung (9) ein Hauptreinigungsprogramm aufweist mit einer Hauptreinigungsphase und einer Klarspülphase, wobei die Steuerung (9) dazu ausgestaltet ist, zwischen Hauptreinigungsphase und Klarspülphase das Prozesswasser zu ersetzen, und insbesondere während der Klarspülphase dem Prozesswasser Klarspülmittel beizumischen.

11. Geschirrspüler nach einem der vorangehenden Ansprüche, wobei die Steuerung dazu ausgestaltet ist, in einem letzten Schritt im Kurzreinigungsprogramm mittels einer Trocknungsvorrichtung zu trocknen.

12. Verfahren zur Reinigung von Geschirr in einem Geschirrspüler, umfassend einen Bottich (1) zur Aufnahme des Geschirrs, eine Heizvorrichtung (7) zum Heizen von Prozesswasser und eine Steuerung (9) aufweisend ein Kurzreinigungsprogramm zur Reinigung des Geschirrs, wobei das Prozesswasser während des gesamten Kurzreinigungsprogramms nicht ersetzt wird und mittels der Heizvorrichtung (9) das Prozesswasser während einer Heizphase geheizt wird, **dadurch gekennzeichnet, dass** das Prozesswasser im Kurzreinigungsprogramm während der Heizphase zumindest teilweise auf mindestens 35° geheizt wird.

13. Verfahren nach Anspruch 12, wobei das Prozesswasser im Kurzreinigungsprogramm während der Heizphase zumindest teilweise auf mindestens 45°C, insbesondere mindestens 50°C, geheizt wird.

14. Verfahren nach Anspruch 12 oder 13, wobei das Kurzreinigungsprogramm eine einzige der Heizphase aufweist und/oder wobei während der Heizphase eine Temperatur des Prozesswassers monoton, insbesondere streng monoton, erhöht wird.

15. Verfahren nach einem der Ansprüche 12 bis 14, wobei das Kurzreinigungsprogramm maximal 20 Minuten, insbesondere maximal 15 Minuten, insbesondere maximal 10 Minuten, dauert,
und/oder wobei die Heizvorrichtung (7) im Kurzreinigungsprogramm während mindestens 5 Minuten, insbesondere mindestens 7 Minuten, und/oder während maximal 10 Minuten, insbesondere maximal 8 Minuten, betrieben wird.

## Claims

1. Dishwasher, in particular a domestic dishwasher, comprising
- a tub (1) for holding dishes,
- a heating device (7) for heating process water,
- a control device (9) having a short washing program with a heating phase for washing the dishes,
the control device(9) being designed not to replace the process water during the entire short washing program and to heat the process water during the heating phase by means of the heating device (7),
**characterised in that** the control device (9) is designed to heat the process water at least partially to at least 35°C during the heating phase.

2. Dishwasher according to claim 1, wherein the control device (9) is designed to heat the process water at least partially to at least 45°C, in particular at least 50°C, during the heating phase.

3. Dishwasher according to one of the preceding claims, wherein the short washing program has a single heating phase.

4. Dishwasher according to one of the preceding claims, wherein the control device (9) is designed to increase a temperature of the process water monotonously, in particular strictly monotonously, during the heating phase.

5. Dishwasher according to one of the preceding claims, wherein the control device (9) is designed to add washing agents to the process water in the short washing program.

6. Dishwasher according to one of the preceding claims, wherein the short washing program has an operating duration of at most 20 minutes, in particular at most 15 minutes, in particular at most 10 minutes,
and/or wherein the control device (9) is configured to operate the heating device (7) in the short washing program for at least 5 minutes, in particular at least 7 minutes, and/or for a maximum of 10 minutes, in particular a maximum of 8 minutes.

7. Dishwasher according to one of the preceding claims, comprising a fresh water supply (11) and wherein the control device (9) is designed such that the fresh water supply (11) is opened in the short washing program during a single period of time, in particular at the beginning of the short washing program.

8. Dishwasher according to one of the preceding claims,
- comprising a door with a door push, wherein the control device (9) is designed to push the door open directly or indirectly after the end of the heating phase by means of the door push, and/or
- wherein the control device (9) is designed to wash only one bottom area (6) in the short washing program.

9. Dishwasher according to one of the preceding claims, wherein the control device (9) is designed to output a recommendation for starting the short washing program in dependence on
- a number of registered door openings,
- a measured duration of time since a dishwashing program, in particular the short-washing program, was last operated, and/or
- an odour level detected by means of an odour sensor (12).

10. Dishwasher according to one of the preceding claims, wherein the control device (9) has a main washing program with a main washing phase and a clear rinsing phase, wherein the control device (9) is designed to replace the process water between the main washing phase and the clear rinsing phase, and in particular to add clear rinsing agent to the process water during the clear rinsing phase.

11. Dishwasher according to one of the preceding claims, wherein the control device is designed to dry in a final step in the short washing program by means of a drying device.

12. Method for washing dishes in a dishwasher, comprising a tub (1) for receiving the dishes, a heating device (7) for heating process water and a control device (9) comprising a short washing program for washing the dishes, wherein the process water is not replaced during the entire short washing program and, by means of the heating device (9), the process water is heated during a heating phase, **characterised in that** the process water is at least partially heated to at least 35° during the heating phase of the short washing program.

13. Method according to claim 12, wherein the process water is at least partially heated to at least 45°C, in particular at least 50°C, during the heating phase of the short washing program.

14. Method according to claim 12 or 13, wherein the short washing program has a single heating phase and/or wherein a temperature of the process water is increased monotonously, in particular strictly monotonously, during the heating phase.

15. Method according to any one of claims 12 to 14, wherein the short washing program lasts a maximum of 20 minutes, in particular a maximum of 15 minutes, in particular a maximum of 10 minutes,
and/or wherein the heating device (7) is operated in the short washing program for at least 5 minutes, in particular at least 7 minutes, and/or for a maximum of 10 minutes, in particular a maximum of 8 minutes.

## Revendications

1. Lave-vaisselle, en particulier un lave-vaisselle domestique, comprenant
- une cuve (1) destinée à recevoir la vaisselle,
- un dispositif de chauffage (7) pour chauffer de l'eau de traitement,
- une commande (9) présentant un programme de nettoyage court avec une phase de chauffage pour le nettoyage de la vaisselle,
la commande (9) étant adaptée pour ne pas remplacer l'eau de traitement pendant l'ensemble du programme de nettoyage court et pour chauffer l'eau de traitement pendant la phase de chauffage au moyen du dispositif de chauffage (7),
**caractérisé en ce que** la commande (9) est adaptée pour chauffer l'eau de traitement au moins partiellement à au moins 35°C pendant la phase de chauffage.

2. Lave-vaisselle selon la revendication 1, dans lequel la commande (9) est adaptée pour chauffer l'eau de traitement au moins partiellement à au moins 45°C, en particulier à au moins 50°C, pendant la phase de chauffage.

3. Lave-vaisselle selon l'une des revendications précédentes, dans lequel le programme de nettoyage court comprend une seule phase de chauffage.

4. Lave-vaisselle selon l'une des revendications précédentes, dans lequel la commande (9) est adaptée pour augmenter de manière monotone, en particulier de manière strictement monotone, une température de l'eau de traitement pendant la phase de chauffage.

5. Lave-vaisselle selon l'une des revendications précédentes, dans lequel la commande (9) est adaptée pour ajouter des détergents à l'eau de traitement dans le programme de nettoyage court.

6. Lave-vaisselle selon l'une des revendications précédentes, dans lequel le programme de nettoyage court présente une durée de fonctionnement de 20 minutes maximum, en particulier de 15 minutes maximum, en particulier de 10 minutes maximum,
et/ou dans lequel la commande (9) est adaptée pour faire fonctionner le dispositif de chauffage (7) dans le programme de nettoyage court pendant au moins 5 minutes, en particulier au moins 7 minutes, et/ou pendant au maximum 10 minutes, en particulier au maximum 8 minutes.

7. Lave-vaisselle selon l'une des revendications précédentes, présentant une alimentation en eau fraîche (11) et la commande (9) étant adaptée de telle sorte que l'alimentation en eau fraîche (11) est ouverte dans le programme de nettoyage court pendant une seule période, en particulier au début du programme de nettoyage court.

8. Lave-vaisselle selon l'une des revendications précédentes,
- présentant une porte avec un poussoir de porte, la commande (9) étant adaptée pour ouvrir la porte directement ou indirectement après la fin de la phase de chauffage au moyen du poussoir de porte, et/ou
- la commande (9) étant adaptée pour ne nettoyer qu'une zone du fond (6) dans le programme de nettoyage court.

9. Lave-vaisselle selon l'une des revendications précédentes, dans lequel la commande (9) est adaptée pour émettre une recommandation pour le démarrage du programme de lavage court par l'intermédiaire d'un dispositif de sortie et en fonction
- d'un nombre d'ouvertures de porte enregistrées,
- d'une durée mesurée depuis un dernier fonctionnement d'un programme de nettoyage de vaisselle, en particulier du programme de nettoyage court, et/ou
- d'un niveau d'odeur détecté au moyen d'un détecteur d'odeur (12).

10. Lave-vaisselle selon l'une des revendications précédentes, dans lequel la commande (9) présente un programme de nettoyage principal avec une phase de nettoyage principal et une phase de rinçage, la commande (9) étant adaptée pour remplacer l'eau de traitement entre la phase de nettoyage principal et la phase de rinçage, et en particulier pour ajouter un produit de rinçage à l'eau de traitement pendant la phase de rinçage.

11. Lave-vaisselle selon l'une des revendications précédentes, dans lequel la commande est adaptée pour sécher au moyen d'un dispositif de séchage dans une dernière étape du programme de nettoyage court.

12. Procédé de nettoyage de vaisselle dans un lave-vaisselle, comprenant une cuve (1) pour recevoir la vaisselle, un dispositif de chauffage (7) pour chauffer l'eau de traitement et une commande (9) présentant un programme de nettoyage court pour nettoyer la vaisselle, l'eau de traitement n'étant pas remplacée pendant tout le programme de nettoyage court et l'eau de traitement étant chauffée au moyen du dispositif de chauffage (9) pendant une phase de chauffage, **caractérisé en ce que** l'eau de traitement est chauffée au moins partiellement à au moins 35° pendant la phase de chauffage dans le programme de nettoyage court.

13. Procédé selon la revendication 12, dans lequel dans le programme de nettoyage court l'eau de traitement est chauffée au moins partiellement à au moins 45°C, en particulier à au moins 50°C, pendant la phase de chauffage.

14. Procédé selon la revendication 12 ou 13, dans lequel le programme de nettoyage court comprend une seule phase de chauffage et/ou dans lequel, pendant la phase de chauffage, une température de l'eau de traitement est augmentée de manière monotone, en particulier de manière strictement monotone.

15. Procédé selon l'une des revendications 12 à 14, dans lequel le programme de nettoyage court dure au maximum 20 minutes, en particulier au maximum 15 minutes, en particulier au maximum 10 minutes,
et/ou dans lequel le dispositif de chauffage (7) est actionné dans le programme de nettoyage court pendant au moins 5 minutes, en particulier au moins 7 minutes, et/ou pendant au maximum 10 minutes, en particulier au maximum 8 minutes.
